# EUROPÄISCHE PATENTSCHRIFT

(11) **EP 0 290 879 B1**
(45) Veröffentlichungstag und Bekanntmachung des Hinweises auf die Patenterteilung: **11.11.1992**
(21) Anmeldenummer: 88106847.2
(22) Anmeldetag: 28.04.1988
(51) Int. Cl.: B65B 43/46, B65B 1/22

(54) **Vorrichtung zum Befüllen und Verschliessen einseitig offener Säcke**
Device for filling and closing bags open at one side
Dispositif pour remplir et fermer des sacs ouverts d'un côté

(30) Priorität: 11.05.1987 DE 3715684
(43) Veröffentlichungstag der Anmeldung: 17.11.1988
(73) Patentinhaber: Windmöller & Hölscher, D-49525 Lengerich (DE)
(72) Erfinder: Tetenborg, Konrad, D-4540 Lengerich (DE); Eschmann, Heinz, D-4540 Lengerich (DE); Hüwelmann, Helmut, D-4540 Lengerich (DE)
(74) Vertreter: Gossel, Hans K., Dipl.-Ing.

(56) Entgegenhaltungen:
- DE-A- 3 416 567

## Beschreibung

Die Erfindung betrifft eine Vorrichtung zum Befüllen und Verschließen einseitig offener, vorzugsweise mit Seitenfalten versehener Säcke aus thermoplastischem Kunststoff mit einem die Säcke im Bereich ihrer Öffnungsränder an den Seitenbereichen erfassenden Greiferpaar, dessen Greifer aufeinander zu und voneinander weg verfahrbar sind, mit einem die Seitenwandungen der Säcke im Bereich der Öffnungsränder zwischen den Greifern auseinanderziehenden Saugerpaar, mit einem in die geöffneten Säcke absenkbaren und hebbaren Füllstutzen und mit einer Schweißeinrichtung, die die durch Auseinanderfahren der Greifer straffgezogenen und dadurch aufeinanderliegenden Öffnungsränder durch eine Querschweißnaht verschließt.

Es sind zahlreiche Vorrichtungen dieser Art bekannt, die mit einer Transporteinrichtung versehen sind, die die Säcke von einer ersten Station, die üblicherweise eine Zuführungsstation ist, in der die Transporteinrichtung die einzelnen mit einer Bodennaht versehenen Säcke übernimmt, in die Füllstation befördert und nach dem Befüllen der Säcke in einem weiteren Förderschritt in eine Schweißstation transportiert, in der nach dem Befüllen die straffgezogenen Öffnungsränder der Säcke mit einer Querschweißnaht versehen werden. Die Säcke werden üblicherweise in der Schweißstation oder in einem weiteren Förderschritt nach der Schweißstation von der Transporteinrichtung freigegeben und von einer anschließenden Fördereinrichtung abtransportiert. Bestehen die Säcke aus Papier ist statt der Schweißstation eine deren Öffnungsränder verschließende Nähmaschine vorgesehen.

Bekannte Vorrichtungen der eingangs angegebenen Art weisen insbesondere wegen der die Säcke durch die einzelnen Stationen transportierenden Transporteinrichtung eine aufwendige und daher teure Konstruktion auf.

Aufgabe der Erfindung ist es, eine Vorrichtung der eingangs angegebenen Art zu schaffen, in der sich die Säcke mit einfachen Mitteln von der Übergabestation in die Füllstellung unterhalb des Füllstutzens und anschließend in die Schweißstation befördern lassen.

Erfindungsgemäß wird diese Aufgabe bei einer Vorrichtung der gattungsgemäßen Art dadurch gelöst, daß ein Übergabeförderer vorgesehen ist, der mit Bodennähten versehene flache Säcke frei hängend bis in den Bereich unterhalb des Füllstutzens fördert und von dem mit einem Schwenkantrieb versehene Schwenkarme, die an ihren oberen freien Enden die Greifer tragen, die Säcke in einer Stellung übernehmen, in der diese im wesentlichen mit der Füllstutzenlängsachse fluchten, daß der Schwenkantrieb die Schwenkarme nach dem Befüllen der Säcke in Zuführungsrichtung über den Füllstutzen hinaus unter Absetzen auf eine Unterlage in die Schweißstation verschwenkt, in der die Schweißbacken der Schweißvorrichtung die die Greifer überragenden und entsprechend der Stellung der Schwenkarme relativ zur Längsmittelebene der Säcke abgwinkelten Fahnen der Öffnungsränder mit die Säcke verschließenden Querschweißnähten versehen, und daß der Schwenkantrieb die Schwenkarme anschließend zur Übernahme und Halterung des nächsten Sackes wieder in ihre Füllstellung unterhalb des Füllstutzens verschwenkt. Die erfindungsgemäße Vorrichtung zeichnet sich durch eine einfache und gedrungene Konstruktion aus, weil zum Halten der Säcke in der Füllstation unterhalb des Füllstutzens und zum anschließenden Weitertransport der Säcke in die Schweißstation, in der die auseinandergezogenen Öffnungsränder der Säcke mit den diese verschließenden Querschweißnähten versehen werden, nur ein einziges Paar von gestellfest gelagerten Schwenkarmen vorgesehen ist, die die Greifer tragen. Die erfindungsgemäße Vorrichtung weist nicht nur einen einfachen und robusten Aufbau auf, sondern es entfallen auch die sonst üblichen besonderen Mittel zum Anklemmen des zu befüllenden Sackes an den Füllstutzen. Die freihängende Halterung der zu befüllenden Säcke an den Schwenkarmen in der Füllstation ermöglicht überdies eine gute Befüllung der Säcke, da sich die zunächst aufeinanderliegenden Sackwandungen unter dem Druck des einströmenden Füllguts frei ausweiten können. Die erfindungsgemäß vorgesehenen, mit den Greifern versehenen Schwenkarme sichern eine gute Halterung und Führung der zu befüllenden Säcke von dem Übergabeförderer bis in die Schweißstation.

Der Schwenkantrieb der Schwenkarme besteht zweckmäßigerweise aus Druckmittel-Kolben-Zylindereinheiten.

In weiterer Ausgestaltung der Erfindung sind die Greifer über jeweils zwei Lenker mit den Schwenkarmen verbunden und relativ zu den Schwenkarmen durch Druckmittel-Kolben-Zylindereinheiten aufeinander zu und voneinander weg verschwenkbar. Durch diese Ausgestaltung ist eine einfache Bewegung der Greifer aufeinander zu und voneinander weg gewährleistet. Vor dem Befüllen bewegen sich die Greifer aufeinander zu, so daß die Einfüllöffnung zum Einführen des Füllstutzens durch die Sauger aufgezogen werden kann.

Zweckmäßigerweise sind die inneren Lenker länger ausgebildet, wobei die Gelenkpunkte die Eckpunkte eines Trapezes bilden. Zum Verschwenken der Lenker kann jeweils einer der Lenker an seiner unteren Schwenkwelle mit einem Betätigungshebel versehen sein, an dem eine Seite der den Greifer bewegenden Druckmittel-Kolben-Zylindereinheit angelenkt ist. Die andere Seite der Druckmittel-Kolben-Zylindereinheit ist mit dem zugehörigen Schwenkhebel gelenkig verbunden.

In weiterer Ausgestaltung der Erfindung ist vorgesehen, daß die oberen Enden der Lenker jeweils an einem Tragstück angelenkt sind, das mit einer festen Greiferbacke versehen ist, wobei an dem Tragstück die über eine Druckmittel-Kolben-Zylindereinheit verschwenkbare bewegliche Greiferbacke gelagert ist.

Die die Öffnungsränder der zu befüllenden Säcke auseinanderziehenden Sauger können an den Enden von gestellfest gelagerten Schwenkhebeln befestigt sein. Zweckmäßigerweise bestehen die Schwenkhebel zur Parallelführung der Sauger jeweils aus zwei Lenkern.

In weiterer Ausgestaltung der Erfindung ist vorgesehen, daß die Unterlage aus einem die gefüllte Säcke intermittierend abfördernden Förderband besteht. Dieses Förderband wird intermittierend um einen Förderschritt weitergeschaltet, wenn die Schwenkarme von der Füllstation unter Absetzen des gefüllten Sackes auf das Förderband in die Schweißstation schwenken, damit die aufrechte Stellung des Sackes erhalten bleibt.

Zweckmäßigerweise ist das Förderband im Abstand der Förderschritte mit die stehende Stellung der gefüllten Säcke sichernden lehnenartigen Stützeinrichtungen oder Stütznocken versehen.

In weiterer Ausgestaltung der Erfindung ist vorgesehen, daß die Steuerung des Antriebs des Übergabeförderers und des Förderbandes derart aufeinander abgestimmt sind, daß der zu befüllende Sack bereits im wesentlichen ruhig hängend unter den Füllstutzen verschwenkt worden ist, bevor das Förderband um einen Förder- schritt weitergeschaltet wird. Auf diese Weise wird verhindert, daß sich der aus lappigem Material bestehende Sack schräg auf der Außenseite eines Stütznockens abstützt, was Störungen dadurch verursachen könnte, daß der Sack während des Befüllens nicht mehr seine Stellung unterhalb des Füllstutzens zwischen zwei Stütznocken des Förderbandes einnehmen kann.

In weiterer Ausgestaltung der Erfindung ist vorgesehen, daß die zangenartig zusammenwirkenden Schweißbacken an einem Träger befestigt bzw. gelagert sind, der gestellfest um eine quer zu dem Förderband angeordnete Achse schwenkbar gelagert und durch eine Druckmittel-Kolben-Zylindereinheit zum unbehinderten Abtransport der auf dem Förderband stehenden Säcke hochschwenkbar ist.

Nach einer erfinderischen Weiterbildung ist vorgesehen, daß oberhalb des Obertrums des Förderbandes im Bereich unterhalb des Füllstutzens beidseits der lehnenartigen Stützsocken heb- und absenkbare Rüttelplatten vorgesehen sind, die dem Bodenbereich des frei während des Befüllens an dem Greiferpaar hängenden Sackes rüttelnde Schläge erteilen. Die Rüttelplatten können durch von diesen abgewinkelte Schenkel an jeweils zwei Lenkern befestigt sein, deren anderen Enden gestellfest gelagert sind, wobei an einem der Lenker ein Ende eines Rüttelzylinders angelenkt ist, dessen anderes Ende gestellfest gelagert ist.

Ein Ausführungsbeispiel der Erfindung wird nachstehend anhand der Zeichnung näher erläutert. In dieser zeigt
- Fig. 1: eine perspektivische Ansicht der Vorrichtung zum Befüllen und Verschließen von Säcken in schematischer Darstellung, die zwischen einer Vorrichtung zum Herstellen der Säcke und einem die gefüllten Säcke abfördernden Förderband angeordnet ist,
- Fig. 2: eine Seitenansicht der Vorrichtung zum Befüllen und Verschließen der Säcke nach Fig. 1 und
- Fig. 3: eine Vorderansicht der Vorrichtung nach Fig. 2, jeweils unter Weglassen von für das Verständnis unnötigen Teile.

In Fig. 1 ist eine Anlage zum Herstellen von Säcken, Befüllen der Säcke mit einem Füllgut und zum Abtransport der gefüllten Säcke schematisch dargestellt, die aus einer Vorrichtung 1 besteht, in der ausgehend von einer zu einer Rolle aufgewickelten mit Seitenfalten versehenen Schlauchfolienbahn Säcke hergestellt und die hergestellten Säcke nach einer kreisenden Bewegung in einem sogennanten Kühlkarussell durch nicht dargestellte Übergabegreifer der Vorrichtung 2 zum Befüllen und Verschließen der Säcke übergeben werden. Die Vorrichtung 2 zum Befüllen und Verschließen der Säcke ist Gegenstand der vorliegenden Erfindung. In der Vorrichtung 2 werden die Säcke nach ihrem Befüllen auf einen mit Stütznocken versehenen Förderer abgesetzt und mit ihre Öffnungsränder verschließenden Schweißnähten versehen. Von diesem Förderband werden sodann die Säcke auf ein weiterförderndes Förderband 3 abgeworfen.

Die Vorrichtung zum Befüllen und Verschließen der Säcke wird nun anhand der Fig. 2 und 3 näher erläutert.

Die in der Vorrichtung 1 hergestellten Seitenfaltensäcke werden durch einen in Fig.1 nicht dargestellten und in Fig. 2 nur durch die Klemmbacken angedeuteten Übergabeförderer 4 in Richtung des Pfeils A in eine Übergabestellung unterhalb des Füllstutzens 12 gefördert. In dieser Stellung werden die Säcke von den an den Schwenkarmen 5,5′ gehalterten Greifern 6,6′ übernommen. Die Greifer erfassen die freihängenden Säcke an gegenüberliegenden Seiten im Bereich ihrer Öffnungsränder. Der Übergabeförderer fährt nach Freigabe der Säcke auf nicht dargestellten Führungen in seine äußere Stellung zurück, in der er den nächsten an die Schwenkarme zu übergebenden Sack 11 übernimmt.

Die Schwenkarme 5,5′ sind auf an den Seitenteilen 7,7′ des Maschinengestells befestigten und miteinander fluchtenden Achszapfen 8,8′ schwenkbar gelagert. Im Bereich der Achszapfen 8,8′ sind an den Schwenkarmen 5,5′ Hebel 9 befestigt, an deren freien Enden die Kolbenstangen von Druckmittel-Kolben-Zylindereinheiten 10 angelenkt sind, deren Zylinder in der aus Fig.2 ersichtlichen Weise gestellfest gelagert sind. Die Druckmittel-Kolben-Zylindereinheiten 10 sind derart gesteuert, daß die Schwenkarme 5,5′ mit ihren Greiferpaaren 6,6′ die Säcke 11 von dem Übergabeförderer 4 unterhalb des Füllstutzens 12 übernehmen, diese in der Füllstation bis zu ihrer Befüllung frei schwebend halten und anschließend die gefüllten Säcke durch Verschwenken in Richtung des Pfeils B auf das mit den Stütznocken 13 versehene Förderband 14 absetzen. Das Förderband 14 wird gleichzeitig in der Weise durch einen nicht dargestellten Antrieb weitergeschaltet, daß die zangenartig zusammenwirkenden Schweißbacken 15,16 den flachgezogenen Öffnungsrand jedes Sackes 11 durch eine Querschweißnaht verschließen können.

Die Greifzangen 6, 6′ bestehen aus einem Halteteil 17, 17′ das gelenkig mit den oberen Enden von Lenkern 18, 19 und 18′, 19′ verbunden ist, deren unteren Enden in der aus Fig. 3 ersichtlichen Weise gelenkig mit den Schwenkhebeln 5, 5′ verbunden sind. Die jeweils längeren inneren Lenker 18, 18′ sind uim Bereich ihrer unteren Gelenke mit nach außen weisenden Betätigungshebeln 20, 20′ starr verbunden, an deren freien Enden die Kolbenstangen von Druckmittel-Kolben-Zylindereinheiten 21, 21′ angelenkt sind, deren Zylinder gelenkig mit den unteren Bereichen der Schwenkhebel 5, 5′ verbunden sind, die als Halteteile bis über die Achszapfen 8,8′ hinaus verlängert sind. Durch entsprechende gleichzeitige Betätigung der Druckmittel-Kolben-Zylindereinheiten 21, 21′ durch nicht dargestellte Steuereinrichtungen lassen sich somit die Greifzangen 6, 6′ des Greiferpaares aufeinander zu und voneinander weg begegen, wobei die Lenker 18, 19, 18′, 19′ die Greifer im wesentlichen parallel zu sich selbst während des Verschwenkens halten.

Die Haltestücke 17, 17′ der Greifer sind mit gegeneinander gerichteten fingerartigen Klemmbacken 24, 24′ versehen. Die schwenkbaren Gegenbacken sind ebenfalls entsprechend fingerartig ausgebildet und an Winkelhebeln 25 befestigt, die im Bereich ihrer Abwinkelungen 26 in der aus Fig. 2 ersichtlichen Weise gelenkig mit den Haltestücken 17, 17′ verbunden sind. An den Winkelhebeln 25 sind in der aus Fig. 2 ersichtlichen Weise die Kolbenstangen von Druckmittel-Kolben-Zylindereinheiten 28 angelenkt, deren Zylinder über entsprechende Haltestücke mit ihren oberen Enden an den Haltestücken 17, 17′ befestigt sind.

Nachdem der jeweils zu befüllende Sack 11 von den Schwenkarmen 5, 5′ unter den Füllstutzen 12 verschwenkt und die Greifer 6, 6′ aufeinanderzu verfahren worden sind, ziehen die Sauger 29, 29′ die Öffnungsränder des Sackes zwischen den zangenartig zusammenwirkenden Klemmbacken der Greifer auseinander, so daß der Füllstutzen in der aus Fig. 1 ersichtlichen Weise in die Öffnung zwischen den auseinandergezogenen Sackrändern einfahren kann.

Die Sauger 29, 29′ sind zu ihrer Parallelführung an Lenkern 30, 31 und 30′, 31′ angelenkt, deren anderen Enden gestellfest gelagert sind. Die Lenkr 30, 30′ sind in der aus Fig. 2 ersichtlichen Weise im Bereich ihrer gestellfesten Gelenke mit Betätigungshebeln versehen, deren freien Enden an Druckmittel-Kolben-Zylindereinheiten 32, 32′ angelenkt sind.

Nach dem Befüllen setzen die Schwenkarme 5, 5′ den Sack 33, der während des Befüllens in der aus Fig. 2 durch strichpunktierte Linien angedeuteten Weise von den Greifern frei hängend gehalten ist, auf das Förderband 14 ab. Dabei werden die Greifzangen 6, 6′ wieder auseinandergefahren, so daß die Öffnungsränder durch Auseinanderziehen in Anlage aneinander gebracht werden. Die die Greifzangen 6, 6′ überragenden Fahnen der Öffnungsränder der Säcke 33 werden sodann durch die Schweißbacken 15, 16 der Schweißeinrichtung 40 miteinander verschweißt. Die Schweißeinrichtung ist insgesamt um eine zum Förderband 14 quer angeordnete Achse im Gestell schwenkbar gelagert und kann durch die Druckmittel-Kolben-Zylindereinheit 41 hochgeschwenkt werden, so daß die gefüllten und verschlossenen Säcke nach Freigabe von den Schweißbacken 15, 16 behinderungsfrei durch das Förderband 14 unter der Schweißvorrichtung 40 hindurch abgefördert werden können.

Oberhalb des Obertrums 43 des Förderbandes 14 sind beidseits der lehnenartigen Haltenocken 13 Rüttelbleche 44, 44′ vorgesehen, die mit abgewinkelten Schwenkeln 45, 45′ versehen sind, an denen die einen Enden von Parallellenkern 46, 47 angelenkt sind, deren anderen Enden gestellfest gelagert sind. Der Lenker 47 ist in der aus Fig. 2 ersichtlichen Weise mit einem hebelartigen Fortsatz versehen, an dessen freiem Ende die Kolbenstange eines Rüttelzylinders 48 angelenkt ist, dessen Zylinder im Gestell angelenkt ist. Wie aus Fig. 2 ersichtlich ist, bewirken rüttelnde Bewegungen der Kolbenstange der Druckmittel-Kolben-Zylindereinheit 48 rüttelnde Heb- und Senkbewegungen der Rüttelplatten 44, 44′, die dadurch dem Bodenbereich des frei in der Füllstation hängenden Sackes rüttelnde Schläge erteilen.

## Patentansprüche

1. Vorrichtung zum Befüllen und Verschließen einseitig offener, vorzugsweise mit Seitenfalten versehener Säcke (11) aus thermoplastischem Kunststoff
mit einem die Säcke (11) Bereich ihrer Öffungsränder an den Seitenbereichen erfassenden Greiferpaar, dessen Greifer (6,6') aufeinander zu und voneinander weg verfahrbar sind,
mit einem die Seitenwandungen der Säcke im Bereich der Öffnungsränder zwischen den Greifern auseinanderziehenden Saugerpaar (29,29'),
mit einem in die geöffneten Säcke absenkbaren und hebbaren Füllstutzen (12), und
mit einer Schweißeinrichtung (40), die die durch Auseinanderfahren der Greifer straffgezogenen und dadurch aufeinanderliegenden Öffnungsränder der Säcke (11) durch Querschweißnähte verschließt,
**dadurch gekennzeichnet,**
daß ein Übergabeförderer (4) vorgesehen ist, der die mit Bodennähten versehenen flachen Säcke (11) frei hängend bis in den Bereich unterhalb des Füllstutzens (12) fördert und von dem mit einem Schwenkantrieb (10) versehene Schwenkarme (5,5′), die an ihren freien oberen Enden die Greifer (6,6′) tragen, die Säcke (11) in einer Stellung übernehmen, in der diese im wesentlichen mit der Füllstutzenlängsachse fluchten, daß der Schwenkantrieb (10) die Schwenkarme (5,5′) nach dem Befüllen der Säcke in Zuführungsrichtung (B) über den Füllstutzen (12) hinaus unter Absetzen auf eine Unterlage in die Schweißstation (40) verschwenkt, in der die Schweißbacken (15,16) der Schweißvorrichtung (40) die die Greifer (6,6′) überragenden und entsprechend der Stellung der Schwenkarme (5,5′) relativ zur Längsmittelebene der Säcke abgewinkelten Fahnen der Öffnungsränder mit die Säcke (33) verschließenden Querschweißnähten versehen und daß der Schwenkantrieb (10) die Schwenkarme (5,5′) anschließend zur Übernahme und Halterung des nächsten Sackes (11) wieder in ihre Füllstellung unterhalb des Füllstutzens (12) verschwenkt.

2. Vorrichtung nach Anspruch 1, dadurch gekennzeichnet, daß der Schwenkantrieb der Schwenkarme 5, 5′ aus Druckmittel-Kolben-Zylindereinheiten (10) besteht.

3. Vorrichtung nach Anspruch 1 oder 2, dadurch gekennzeichnet, daß die Greifer (6, 6′) jeweils über zwei Lenker (18, 19; 18′, 19′) mit den Schwenkarmen (5, 5′) verbunden und relativ zu den Schwenkarmen durch Druckmittel-Kolben-Zylindereinheiten (21) aufeinander zu und voneinander weg verschwenkbar sind.

4. Vorrichtung nach einem der Ansprüche 1 bis 3, dadurch gekennzeichnet, daß die inneren Lenker (18, 18′) länger ausgebildet sind und die Gelenkpunkte die Eckpunkte eines Trapezes bilden.

5. Vorrichtung nach einem der Ansprüche 1 bis 4, dadurch gekennzeichnet, daß jeweils einer der Lenker 818, 18′) an seiner unteren Schwenkwelle oder im Bereich seiner Anlenkung an dem Schwenkarm mit einem Betätigungshebel (20, 20′) versehen ist, an dem eine Seite der die Greifer (6, 6′) bewegenden Druckmittel-Kolben-Zylindereinheiten (21, 21′) angelenkt ist.

6. Vorrichtung nach einem der Ansprüche 1 bis 5, dadurch gekennzeichnet, daß die oberen Enden der Lenker (18, 19; 18′, 19′) jeweils an einem Tragstück (17, 17′) angelenkt sind, das mit einer festen Greiferbacke (24, 24′) versehen ist, und das an dem Tragstück (17, 17′) die über Druckmittel-Kolben-Zylindereinheiten (28) verschwenkbaren beweglichen Greiferbacken gelagert sind.

7. Vorrichtung nach einem der Ansprüche 1 bis 6, dadurch gekennzeichnet, daß die die Öffnungsränder der zu befüllenden Säcke auseinanderziehenden Sauger (29, 29′) an den Enden von gestellfest gelagerten Schwenkhebeln befestigt sind.

8. Vorrichtung nach Anspruch 7, dadurch gekennzeichnet, daß die Schwenkhebel der Sauger jeweils aus zwei Lenkern (30, 31; 30′, 31′) bestehen.

9. Vorrichtung nach einem der Ansprüche 1 bis 8, dadurch gekennzeichnet, daß die Unterlage aus einem die gefüllten Säcke (33) intermittierend abfördernden Förderband (14) besteht.

10. Vorrichtung nach einem der Ansprüche 1 bis 9, dadurch gekennzeichnet, daß das Förderband (14) im Abstand der Förderschritte mit die stehende Stellung der gefüllten Säcke (33) sichernden lehnenartigen Stützeinrichtungen oder Stütznocken (13) versehen ist.

11. Vorrichtung nach einem der Ansprüche 1 bis 10, dadurch gekennzeichnet, daß die Steuerungen des Antriebs des Übergabeförderers (4) und des Förderbabndes (14) derart aufeinander abgestimmt sind, daß der zu befüllende Sack (11) bereits im wesentlichen ruhig hängend unter den Füllstutzen (12) verschwenkt worden ist, bevor das Förderband (14) um einen Förderschritt weitergeschaltet wird.

12. Vorrichtung nach einem der Ansprüche 1 bis 11, dadurch gekennzeichnet, daß die zangenartig zusammenwirkenden Schweißbacken (15, 16) an einem Träger befestigt bzw. gelagert sind, der gestellfest um eine quer zu dem Förderband (14) angeordnete Achse schwenkbar gelagert und durch eine Druckmittel-Kolben-Zylindereinheit (41) zum unbehinderten Abtransport der auf dem Förderband (14) stehenden Säcke (33) hochschwenkbar ist.

13. Vorrichung nach einem der Ansprüche 1 bis 12, dadurch gekennzeichnet, daß oberhalb des Obertrums (43) des Förderbandes (14) unterhalb des Füllstutzens (12) beidseits der lehnenartigen Stütznocken (13) heb-und absenkbare Rüttelplatten vorgesehen sind, die dem Bodenbereich des frei während des Befüllens an dem Greiferpaar (6, 6′) hängenden Sackes rüttelnde Schläge erteilen.

14. Vorrichtung nach Anspruch 13, dadurch gekennzeichnet, daß die Rüttelplatten (44, 44′) durch von diesen abgewinkelte Schenkel (45, 45′) an jeweils zwei Lenkern (46, 47) befestigt sind, deren anderen Enden gestellfest gelagert sind, und daß an einem der Lenker (47) ein Ende eines Rüttelzylinders (48) angelenkt ist, dessen anderes Ende gestellfest gelagert ist.

## Claims

1. Device for filling and closing bags (11) open at one side, preferably provided with side folds, made of a thermoplastic synthetic material
with a gripper pair seizing the bags (11) in the region of their opening edges at the side zones, whose grippers (6, 6') are displaceable towards and from each other,
with a pair of suction devices (29, 29') drawing the sides of the bags apart in the region of the opening edges between the grippers,
with a filling pipe (12) that can be lowered into the opened bags and be raised, and
a welding device (40) which seals by transverse welds the opening edges of the bags (11) drawn taut, and therefore lying on each other, by the separating movement of the grippers,
**characterized in that**
provision is made for a feeder conveyor (4) feeding the flat freely suspended bags (11) provided with bottom seams into the zone beneath the filling pipe (12), whence pivoting arms (5, 5') provided with a pivoting drive (10) and carrying the grippers (6, 6') at their free upper ends take over the bags (11) in a position wherein the latter are substantially aligned with the filling pipe axis; that after the bags have been filled, the pivoting drive (10) pivots the pivoting arms (5, 5') while depositing the bags on a support, in the feeding direction (B) beyond the filling pipe (12) into the welding station (40), wherein the welding jaws (15, 16) of the welding device (40) provide the strips of the opening edges projecting over the grippers (6, 6') and being bent according to the position of the pivoting arms (5, 5') relative to the longitudinal median plane with transverse welds sealing the bags (33); and that for taking over and holding the next bag (11) the pivoting drive (10) subsequently pivots the pivoting arms (5, 5') back into their filling position beneath the filling pipe (12).

2. Device according to claim 1, characterized in that the pivoting drive of the pivoting arms (5, 5') consists of pressure medium piston-cylinder units (10).

3. Device according to claim 1 or 2, characterized in that the grippers (6, 6') are connected to the pivoting arms (5, 5') via two connecting rods (18, 19; 18', 19') respectively, and can be pivoted towards and from each other relative to the pivoting arms by means of pressure medium piston-cylinder units (21).

4. Device according to one of claims 1 to 3, characterized in that the inner connecting rods (18, 18') are designed to be longer, and their hinge points form the corner points of a trapezium.

5. Device according to one of claims 1 to 4, characterized in that one of the connecting rods (18, 18') is respectively provided at its bottom pivoting shaft or in the zone of its articulation to the pivoting arm with an actuation lever (20, 20') whereto there is articulated one side of the pressure medium piston-cylinder units (21, 21') moving the grippers (6, 6').

6. Device according to one of claims 1 to 5, characterized in that the top ends of the connecting rods (18, 19; 18', 19') are respectively articulated to a supporting member (17, 17') provided with a fixed gripper jaw (24, 24') and that the pivotably mounted gripper jaws movable by pressure medium piston-cylinder units (28) are mounted on the supporting member (17, 17').

7. Device according to one of claims 1 to 6, characterized in that the suction devices (29, 29') drawing apart the opening edges of the bags to be filled are secured to the ends of pivoting levers mounted fixed to the frame.

8. Device according to claim 7, characterized in that the pivoting levers of the suction devices consist respectively of two cranks (30, 31; 30', 31').

9. Device according to one of claims 1 to 8, characterized in that the support consists of a conveyor belt (14) which intermittently removes the filled bags (33).

10. Device according to one of claims 1 to 9, characterized in that the conveyor belt (14) is provided in accordance with the intervals of the conveyance steps with back rest-type supporting devices securing the upright position of the filled bags (33), or with supporting dogs (13).

11. Device according to one of claims 1 to 10, characterized in that the drives of the feeding conveyor (4) and of the conveyor belt (14) are coordinated in such a way that the bag (11) to be filled has already been pivoted beneath the filling pipe (12) being suspended in a substantially undisturbed condition before the conveyor belt (14) is passed on by one conveyance step.

12. Device according to one of claims 1 to 11, characterized in that the welding jaws (15, 16) cooperating in the manner of pincers are secured or mounted on a support mounted for pivoting round a pin arranged fixedly to the frame and transversely to the conveyor belt (14) and which can be swung up by a pressure medium piston-cylinder unit (41) for the unimpeded removal of the bags (33) disposed on the conveyor belt (14).

13. Device according to one of claims 1 to 12, characterized in that, above the upper side (43) of the conveyor belt (14) and beneath the filling pipe (12), provision is made on both sides of the backrest-type supporting dogs (13) for plate vibrators delivering during the filling vibratory impacts to the bottom region of the bag which is freely suspended on the gripper pair (6, 6').

14. Device according to claim 13, characterized in that the plate vibrators (44, 44') are mounted by arms (45, 45') offset with respect to the latter on two cranks (46, 47) respectively, whose other ends are secured to the frame, and that at the end of one (47) of the cranks there is articulated one end of a cylinder vibrator (48) whose other end is mounted secured to the frame.

## Revendications

1. Dispositif pour remplir et fermer des sacs (11) ouverts d'un côté, pourvus de préférence de plis latéraux en matière thermoplastique
comprenant une paire de griffes saisissant les sacs (11) au voisinage de leurs bords d'ouverture sur les zones latérales, dont les griffes (6,6') peuvent être rapprochées ou éloignées l'une de l'autre,
comprenant une paire d'aspirateurs (29,29') écartant les parois latérales des sacs au voisinage des bords d'ouverture entre les griffes,
avec une tubulure de remplissage (12) pouvant être abaissée dans et relevée des sacs ouverts et,
avec un dispositif de soudage (40) qui ferme par des joints soudés transversaux les bords d'ouverture des sacs (11) étirés à la suite de l'écartement des griffes et donc posés l'un sur l'autre,
caractérisé en ce qu'il est prévu un convoyeur de transfert (4) qui transporte les sacs plats (11) pourvus de joints de fond, suspendus librement, jusque dans la région en dessous de la tubulure de remplissage (12) et de laquelle des bras pivotants (5,5') pourvus d'une commande pivotante (10) et qui portent à leurs extrémités supérieures libres les griffes (6,6'), reprennent les sacs (11) dans une position dans laquelle ceux-ci sont essentiellement alignés avec l'axe longitudinal de la tubulure de remplissage, en ce que la commande pivotante (10) pivote les bras pivotants (5,5'), après le remplissage des sacs, dans la direction d'amenée (B) au-delà de la tubulure de remplissage (12) en les posant sur un support, dans la station de soudage (40) dans laquelle les mâchoires de soudage (15,16) du dispositif de soudage (40) munissent les talons des bords d'ouverture faisant saillie sur les griffes (6,6') et coudés, conformément à la position des bras pivotants (5,5') relativement au plan médian longitudinal des sacs, de joints soudés transversaux fermant les sacs (33), et en ce que la commande pivotante (10) pivote les bras pivotants (5,5') ensuite pour la reprise et la fixation du prochain sac (11) de nouveau dans leur position de remplissage en dessous de la tubulure de remplissage (12).

2. Dispositif selon la revendication 1, caractérisé en ce que la commande pivotante des bras pivotants (5,5') est constituée par des ensembles piston-cylindre à fluide sous pression (10).

3. Dispositif selon la revendication 1 ou 2, caractérisé en ce que les griffes (6,6') sont reliées, chacune, par l'intermédiaire de deux guides (18,19; 18',19') aux bras pivotants (5,5') et peuvent être rapprochées et écartées par pivotement relativement aux bras pivotants par les ensembles piston-cylindre à fluide sous pression (21).

4. Dispositif selon l'une des revendications 1 à 3, caractérisé en ce que les guides intérieurs (18,18') sont réalisés de façon plus longue et que les points d'articulation constituent les points d'angle d'un trapèze.

5. Dispositif selon l'une des revendications 1 à 4, caractérisé en ce que, à chaque fois, l'un des guides (18,18') est pourvu à son arbre pivotant inférieur ou au voisinage de son articulation sur le bras pivotant d'un levier d'actionnement (20,20') sur lequel est articulé un côté des unités piston-cylindre à fluide sous pression (21,21') actionnant les griffes (6,6').

6. Dispositif selon l'une des revendications 1 à 5, caractérisé en ce que les extrémités supérieures des guides (18,19;18',19') sont articulées, à chaque fois, sur une pièce de support (17,17') qui est pourvue d'une mâchoire de griffe fixe (24,24') et en ce que les mâchoires de griffe mobiles pivotant par l'intermédiaire des unités piston-cylindre à fluide sous pression (28) sont montées sur la pièce de support (17,17').

7. Dispositif selon l'une des revendications 1 à 6, caractérisé en ce que les aspirateurs (29,29') écartant les bords d'ouverture des sacs à remplir sont montés aux extrémités des leviers pivotants montés fixes sur le châssis.

8. Dispositif selon la revendication 7, caractérisé en ce que les leviers pivotants des aspirateurs sont constitués chacun de deux guides (30,31;30',31').

9. Dispositif selon l'une des revendications 1 à 8, caractérisé en ce que le support est constitué par une bande convoyeuse (14) évacuant par intermittence les sacs remplis (33).

10. Dispositif selon l'une des revendications 1 à 9, caractérisé en ce que la bande convoyeuse (14) est pourvue de dispositifs d'appui ou de cames d'appui (13) en forme de dossier, assurant la position debout des sacs remplis (33), suivant l'écartement des pas convoyeurs.

11. Dispositif selon l'une des revendications 1 à 10, caractérisé en ce que les commandes de l'entraînement du convoyeur de transfert (4) et de la bande convoyeuse (14) sont accordées l'une sur l'autre de façon que le sac à remplir (11) soit déjà pivoté, essentiellement suspendu de façon calme, sous la tubulure de remplissage (12) avant que la bande convoyeuse (14) soit commutée d'un pas convoyeur.

12. Dispositif selon l'une des revendications 1 à 11, caractérisé en ce que les mâchoires de soudage coopérant à la manière d'une pince (15,16) sont fixées ou montées sur un support qui est monté pivotant, solidaire du châssis, autour d'un axe disposé transversalement à la bande transporteuse (14) et peut être pivoté vers le haut par l'intermédiaire d'un ensemble piston-cylindre à fluide sous pression (41) pour l'évacuation non gênée des sacs (33) placés debout sur la bande convoyeuse (14).

13. Dispositif selon l'une des revendications 1 à 12, caractérisé en ce que, au-dessus du brin supérieur (43) de la bande convoyeuse (14) en dessous de la tubulure de remplissage (12), de part et d'autre des cames d'appui en forme de dossier (13), sont prévues des plaques vibrantes pouvant être relevées et abaissées qui communiquent à la zone de fond du sac suspendu librement pendant le remplissage sur la paire de griffes (6,6') des coups en forme de secousses.

14. Dispositif selon la revendication 13, caractérisé en ce que les plaques vibrantes (44,44') sont fixées, par l'intermédiaire de branches coudées de celles-ci (45,45') sur, à chaque fois, deux guides (46,47) dont les autres extrémités sont montées fixes sur le châssis, et en ce que sur un des guides (47) est articulée une extrémité d'un cylindre vibrant (48) dont l'autre extrémité est montée fixe sur le bâti.
